# EUROPÄISCHE PATENTSCHRIFT

(11) **EP 1 338 543 B1**
(45) Veröffentlichungstag und Bekanntmachung des Hinweises auf die Patenterteilung: **20.12.2006**
(21) Anmeldenummer: 03003004.3
(22) Anmeldetag: 12.02.2003
(51) Int. Cl.: B65H 45/101, B65D 85/67

(54) **Materialstreifenpackung mit einer Vielzahl von Streifenstapeln**
Strip material package with a plurality of strip stacks
Emballage pour matériau en bande à une pluralité de piles de bandes

(30) Priorität: 13.02.2002 DE 10206087
(43) Veröffentlichungstag der Anmeldung: 27.08.2003
(73) Patentinhaber: Concert GmbH, 16928 Falkenhagen (DE)
(72) Erfinder: Driessen, Georg, 47805 Krefeld (DE); Meier, Thomas, 16928 Pritzwalk (DE)
(74) Vertreter: Hoffmeister, Helmut

(56) Entgegenhaltungen:
- DE-A- 19 956 846
- DE-C- 19 918 765
- DE-U- 29 823 583

## Beschreibung

Die Erfindung betrifft eine Materialstreifenpackung, die eine Vielzahl von Streifenstapeln aufweist, die jeweils einen Abschnitt eines Materialstreifen enthalten, wenigstens teilweise parallel und nebeneinander angeordnet sind und derart einen Packungskörper bilden, wobei der Materialstreifenabschnitt eines jeden Streifenstapels hin und her gefaltet ist, derart, dass in jedem Streifenstapel eine Vielzahl von aufeinanderliegenden Faltabschnitten gebildet ist, die jeweils um eine quer zu dem jeweiligen Materialstreifenabschnitt verlaufende Faltlinie gefaltet sind und Seitenränder haben, die wenigstens teilweise neben Seitenrändern der Faltabschnitte des nächsten, benachbarten Streifenstapels verlaufen, wobei der Materialstreifenabschnitt eines jeden Streifenstapels zwischen einem oberen Endabschnitt und einem unteren Endabschnitt ununterbrochen ist, und die Materialstreifenabschnitte der einzelnen Streifenstapel der Reihe nach entfaltbar sind.

Aus der Schrift DE 199 18 765 C1 und aus den Gebrauchsmusterschriften 298 23 583 und 299 10 039 sind Materialstreifenpackungen der vorgenannten Art bekannt, bei denen Streifenstapelanordnungen einen Packungskörper durch nebeneinanderliegende Stapel bilden, der gleichzeitig die Materialstreifenpackung ist. Eine bestimmte Streifenstapelanordnung sollte bei derartigen Packungen nur eine bestimmte Maximalhöhe einnehmen, da das aufliegende Gewicht der Materialstreifen bei Überschreitung der höchstzulässigen Belastung bei dem unten liegenden Streifen sonst nicht wieder auffaltbare Faltlinien ergibt. Damit ist die Menge des aus einer Materialstreifenpackung zu entnehmenden Materialstreifen beschränkt.

Ein weiterer Nachteil ist, dass die an den Stirnseiten der bekannten Materialstreifenpackung verlaufenden Endabschnitte lose hängen; beim Auspacken und Bereitlegen kann es leicht zu Beschädigungen kommen. Schließlich ist noch nachteilig, dass jeweils beim Verbinden ("Spleißen") der Streifenanfänge und -enden eine Verdrehung von mindestens 180° vorgenommen werden muss, wenn die einzelnen Streifenstapel lagegerecht abgezogen werden sollen.

Weiterhin sind aus der DE 199 56 846 Packungseinheiten aus einem Faservlies bekannt, bei denen mehrere Packungskörper, Blöcke genannt, untereinander verbunden sind. Dabei zeigt die Vorderseite eines Blocks auf die Rückseite des folgenden Blocks. Die Verbindungen der Blöcke liegen auf einer längeren Strecke frei. Auch müssen Verdrehungen der Materialstreifen vorgenommen werden.

Schließlich sei noch auf die DE 807 612 C1 verwiesen, die ein Stahlwollepaket aus einer Anzahl spiralförmig aufgewikkelter Rollen aus Stahlwolleband zeigt, wobei das Stahlwolleband kontinuierlich vom Außenumfang der einen Rolle zum Innenumfang der nächstfolgenden Rolle verläuft und damit kontinuierlich abziehbar ist. Eine Zick-Zack-Stapelung entsprechend dem vorzitiertem Oberbegriff des Anspruchs 1 ist dieser Schrift nicht zu entnehmen, jedoch ist hier bereits der Gedanke des kontinuierlichen Abziehens aus einem Stapel erkennbar.

Es stellt sich demnach die Aufgabe, eine Materialstreifenpackung anzugeben, die leicht entfaltbar ist, bei der bei derselben Höhe des Packungskörpers eine größere Länge der Streifen untergebracht werden kann und bei der die Verbindungen zwischen den Streifenenden geschützt und unverdreht liegen können.

Diese Aufgabe wird gelöst bei einer Materialstreifenpackung der eingangs genannten Art bei der die Merkmale des Anspruches 1 vorhanden sind.

Die Entfaltung mit den dort genannten Indizes vollzieht sich n ach folgendem Schema:

| n | k+1-n | Von → nach |
|---|---|---|
| | | Anfang Packungskörper 1 |
| 1 | 4 | 9.1 unten → 19.4 oben |
| 1 | 4 | 19.4 unten → 9.2 oben |
| 2 | 3 | 9.2 unten → 19.3 oben |
| 2 | 3 | 19.3 unten → 9.3 oben |
| 3 | 2 | 9.3 unten → 19.2 oben |
| 3 | 2 | 19.2 unten → 9.4 oben |
| 4 | 1 | 9.4 unten → 19.1 oben |
| 4 | 1 | Zum Ende Packungskörper 2 |

Es hier demnach eine andere Anordnung gewählt worden als bei dem Gebrauchsmuster 299 10 039 (vgl. Figur 8). Dort wird lediglich auf die Möglichkeit verwiesen, Materialblöcke mit ihren Streifenenden und Streifenanfängen aneinander zu nähen.

Entsprechend den in Anspruch 1 genannten Merkmalen ergibt sich eine Materialstreifenpackung, bei der zwei Quaderseiten von Packungskörpern sich gegenüberliegen und eine schmale Lücke bilden, die gerade so groß ist, dass ein Abziehen und Wechseln von einer Packungskörper zur anderen ohne Schwierigkeiten möglich ist.

Es hat sich außerdem gezeigt, dass die Materialstreifen, die sich aufgrund der gegebenen Geometrie innerhalb der Lücke kreuzen, keine Betriebsstörungen hervorrufen, wenn insbesondere und vorteilhafterweise darauf geachtet wird, das die sich im Bereich der Lücke kreuzenden Endabschnitte durch einen rezessartigen Ausschnitt auf die Hälfte der ursprünglichen Breite verringert und/oder mit einer das gegenseitige Aneinandergleiten erleichternden Vorrichtung versehen sind. Eine solche Vorrichtung kann außer durch einen rezessartigen Ausschnitt auch durch eine Einfaltung oder durch eine Vorrichtung, die das Gleiten erleichtert, verwirklicht sein.

Insbesondere wird vorgeschlagen, dass die Streifenabschnitte mittels schmaler zu verklebender Laschen verbunden sind, die ein Vielfaches der Reißfestigkeit des Streifenmaterials selbst aufweisen, um einen störungsfreien Ablauf des Abziehens zu gewährleisten. Es hat sich gezeigt, dass die sich im Bereich der Kreuzungen ergebenden Verbindungsteile nur sehr kurze Strecken beanspruchen, die im wesentlichen genauso groß sind, wie die zu verwerfenden Teile im Bereich der Verbindung gemäß Stand der Technik.

Mit Vorteil werden die beiden Packungskörper auf einer gemeinsamen, doppelbreiten Palette angeordnet. Hierbei ergibt sich der Vorteil, dass nur mit einer einzigen Palette die erforderlichen Transportaufgaben zu erledigen sind.

Ähnlich wie bei dem bereits genannten Stand der Technik können die Packungskörper für Transportzwecke in einen zusammengedrückten Zustand gebracht werden. Insbesondere ist es möglich, dass der aus zwei Packungskörper bestehende Materialstreifen von einem flexiblen Verpackungsmaterial (Beutelund/oder Stretch-Folie) umhüllt ist.

Vorzugsweise bestehen die Materialstreifen aus einem Airlaid-Faser-Material. Zur Herstellung der Streifenstapel wird, um eine möglichst hohe Standfestigkeit zu erreichen, eine breite Bahn intermittierend aufgeschlitzt, so dass die Materialstreifen von benachbarten Stapeln seitlich weitgehend getrennt, aber noch über schmale Materialstege verbunden sind.

Ein Ausführungsbeispiel der Erfindung wird anhand der Zeichnungen erläutert. Die Figuren der Zeichnung zeigen im einzelnen:
- Fig. 1: eine Materialstreifenpackung in auseinandergezogener Darstellung;
- Fig. 2: die Materialstreifenpackung gemäß Fig. 1 im real angeordneten Zustand, verkleinert gegenüber Fig. 1;
- Fig. 3: die sich einander kreuzenden Materialstreifen im Bereich einer Lücke;
- Fig. 4 und 5: Ausführungsformen von Verbindungslaschen zur Verbindung der Streifenenden.

Die Figuren 1 und 2 zeigen eine Materialstreifenpackung 1, die aus zwei zusammengehörenden, quaderförmigen Packungskörpern 2 und 3 gebildet ist. Aus Fig. 1 ist erkennbar, dass die beiden Packungskörper 2 und 3 mit zwei Quaderseiten 4 und 5 sich gegenüberstehen und zwischen sich eine Lücke 6 lassen. Die Breite der Lücke 6 von etwa zwei bis zehn Zentimetern ist demnach deutlich kleiner als die Länge der Oberkante der Packungskörper. In der Fig. 1 ist demnach eine auseinandergezogene Darstellung gewählt worden, bei der die Lücke 6 übertrieben groß gezeichnet ist; real ist die Lücke etwa aus der Fig. 2 zu erkennen.

Die Materialstreifenpackung 1 ist auf eine Palette 7 mit Überbreite gestellt (vergl. Fig.2).

Die beiden Packungskörper 2 und 3 bestehen aus Streifen eines Airlaid-Faser-Materials, das mit einem getrockneten Latex stabilisiert ist. Das Material ist etwa 5 mm dick und hat ein Flächengewicht von etwa 250g/m². Anstelle eines Airlaid-Faser-Materials kann auch ein flexibles Papier, ein Wattematerial, ein kaschiertes Vlies oder dergleichen eingesetzt werden. Das Material muss biegsam sein und die hier vorgenommene Legung überstehen, ohne dass das Material abgeplattet wird.

Der erste Arbeitsgang zur Herstellung des Materialstreifenstapels 1 besteht darin, eine breite Lage aus Airlaid-Faser-Material herzustellen, deren Breite ein Mehrfaches der Breite des Materialstreifens beträgt. Diese breite Lage wird mit mehreren parallel angeordneten Rundmessern (nicht dargestellt), die eine unterbrochene Schneide aufweisen, vor dem Legen geschnitten und zwar so, dass k = 4 nebeneinanderliegende Materialstreifen gleichzeitig aus einer Breitlage geschnitten werden, dabei weitgehend durch einen Schlitz 16 getrennt, aber noch durch schmale Stege 17 verbunden sind (vgl. Fig. 3). Im Ausführungsbeispiel sind vier Streifenstapel dargestellt; üblicherweise sind sechs oder acht derartiger Streifenstapel vorhanden. Die geschlitzte Breitlage wird dann zick-zack-artig gefaltet. Eine solche Technik wird in der US-Patentschrift 1 985 676 beschrieben.

Die sich damit ergebenden Streifenstapel 9 enthalten jeweils einen Abschnitt eines Materialstreifens 10 und sind parallel und nebeneinander angeordnet. Der Materialstreifenabschnitt 10 eines jeden Streifenstapels 9 ist hin- und hergefaltet, derart, dass in jedem Streifenstapel 9 eine Vielzahl von aufeinanderliegenden Faltabschnitten gebildet ist, die jeweils um eine quer zu dem jeweiligen Materialstreifenabschnitt 10 verlaufende Faltlinie 11 gefaltet sind. Die Materialstreifenabschnitte eines jeden Streifenstapels 9 sind zwischen dem oberen Endabschnitt 12 und seinem unteren Endabschnitt 13 nicht unterbrochen. Die Materialstreifenabschnitte können der Reihe nach entfaltet werden, wobei die kleinen verbleibenden Stege 17 abgerissen werden.

Wie aus den Fig. 1 und 2 ersichtlich ist, bilden im wesentlichen zwei benachbart angeordnete Packungskörper 2 und 3 die Materialstreifenpackung. Jeder dieser Packungskörper hat Quader- bzw. Würfelform. Die Quadervorderseiten 4 und 5 der Packungskörper liegen sich dabei parallel gegenüber, wobei die Lücke 6 verbleibt. Es handelt sich, wie aus der Zeichnung ersichtlich, nicht um ein Hintereinanderstellen, sondern um eine spiegelbildliche Anordnung der Packungskörper 2 und 3.

Der untere Endabschnitt 13 des ersten Streifenstapels 9.1 des ersten Packungskörpers 2 wird über die Lücke 6, diese überbrückend, zum oberen Endabschnitt des ersten Streifenstapels 19.4 des zweiten Packungskörpers 3 geführt und mit diesem über eine Klebelasche 24 verbunden.

Die Klebelasche 24 besteht aus einem Klebestreifen, der etwa halb so breit wie der Materialstreifen ist, jedoch eine wesentlich größere Festigkeit besitzt. Der Klebestreifen ist lediglich an seinen Enden 25, dort wo er die Enden des Materialstreifens überlappt, mit einem Permanentklebstoff einseitig beschichtet. Er wird durch Aufdrücken befestigt, und zwar so, dass er entweder den rechten oder linken Rand der Überbrückung 26 bildet (vgl. Fig. 4) oder eine Taillierung 34ausbildet (vergl. Fig. 5).

Die beiden Streifenstapel des ersten und zweiten Packungskörpers 2 und 3 werden weiter tandemartig verbunden, wobei der untere Endabschnitt des Materialstreifenabschnittes des letzten Streifenstapels 19.4 (= 19.k) des zweiten Packungskörpers 3 innerhalb der Lücke 6 zum oberen Endabschnitt des zweiten Streifenstapels 9.2 des ersten Packungskörpers 2 geführt und mit diesem verbunden wird. Anschließend wird der untere Endabschnitt des Materialstreifenabschnittes des zweiten Streifenstapels 9.2 des ersten Packungskörpers 2 innerhalb der Lücke 6 zum oberen Endabschnitt des vorletzten Streifenstapels 19.3 des zweiten Packungskörpers 3 geführt und mit diesem verbunden.

Dieses Verfahren wird fortgesetzt, bis schließlich alle Endabschnitte, mit Ausnahme des unteren ersten am Stapel 19.1 des zweiten Packungskörpers 3, jeweils über die Lücke hinweg verbunden sind. Es ist damit möglich, abwechselnd und ohne Unterbrechung Materialstreifen aus dem ersten und/oder Pakkungskörper zu entfalten und den gesamten Streifenstapelvorrat ohne Unterbrechung zu entnehmen. Eine allgemeine Formulierung der Verbindungen findet sich in Anspruch 1, wobei in dem vorbeschriebenen Ausführungsbeispiel k = 4 ist. Der letzte Endabschnitt des ersten Streifenstapels 19.1 liegt frei und kann wiederum mit dem Anfang einer weiteren Materialstreifenpackung verbunden werden (nicht dargestellt).

Fig. 2 zeigt damit eine für eine Hygiene-Artikel-Herstellung vorbereitete Materialstreifenpackung 1 auf einer Palette 22.

In der Detailzeichnung gemäß Fig. 3 ist ein Blick in die Lücke 6 dargestellt. Da sich die Endabschnitte bzw. Materialstreifen auf einer kurzen Strecke kreuzen (bei 30), ist hier der Materialstreifen verjüngt, was im beschriebenen Falle mit Hilfe der Klebelasche 24 geschieht. Es ist aber auch möglich, hier eine Einfaltung, eine Taillierung 34 (vergl. Fig. 5) oder einen Ausschnitt anzubringen. Die entsprechenden sich kreuzenden Teile sind beispielsweise jeweils rechts oder links ausgespart, wie dies aus der Fig. 4 hervorgeht. Im übrigen ist der Übergang zwischen den einzelnen Streifenstapeln durch das Innere der Lücke 6 gut geschützt, so dass eine Beschädigung beim Transport und beim Auspacken zuverlässig vermieden werden kann.

## Patentansprüche

1. Materialstreifenpackung (1), die eine Vielzahl von Streifenstapeln (9;19) aufweist, die jeweils einen Abschnitt eines Materialstreifen enthalten, wenigstens teilweise parallel und nebeneinander angeordnet sind und derart einen Packungskörper (2 + 3) bilden, wobei der Materialstreifenabschnitt eines jeden Streifenstapels hin und her gefaltet ist, derart, dass in jedem Streifenstapels eine Vielzahl von aufeinanderliegenden Faltabschnitten gebildet ist, die jeweils um eine quer zu dem jeweiligen Materialstreifenabschnitt verlaufende Faltlinie (11) gefaltet sind und Seitenränder haben, die wenigstens teilweise neben Seitenrändern der Faltabschnitte des nächsten, benachbarten Streifenstapels verlaufen, wobei der Materialstreifenabschnitt eines jeden Streifenstapels zwischen einem oberen Endabschnitt und einem unteren Endabschnitt ununterbrochen ist, und die Materialstreifenabschnitte der einzelnen Streifenstapel (9) der Reihe nach entfaltbar sind, wobei
- zwei benachbart angeordnete Packungskörper (2,3) mit gleicher Anzahl k von Streifenstapeln eine Materialstreifenpackung (1) bilden, **dadurch gekennzeichnet, dass**
- sich zwei Vorderseiten der beiden Packungskörper (2,3), die die nebeneinander liegenden Streifenabschnitte (9.1,9.2, ... 9.k; 19.k, ... 19.2., 19.1) umfassen, sich gegenüber liegen und eine Lücke (6) bilden, deren Breite (B) wesentlich kleiner als-die Länge eines Faltabschnittes eines Streifenstapels ist,
- der untere Endabschnitt (13.1) des ersten Streifenstapels (9.1) des ersten Packungskörpers (2) in der Lücke (6) zum oberen Endabschnitt des letzten Streifenstapels (19.k) des zweiten Packungskörpers (3) geführt und mit diesem verbunden ist,
- der untere Endabschnitt (23.4) des letzten Streifenstapels (19.k) des zweiten Packungskörpers (3) innerhalb der Lücke (6) zum oberen Endabschnitt des zweiten Streifenstapels (9.2) des ersten Packungskörpers (2) geführt und mit diesem verbunden ist,
- der untere Endabschnitt des n-ten Streifenstapels des ersten Packungskörpers (2) innerhalb der Lücke (6) zum oberen Endabschnitt des (k+1-n)-ten Streifenstapels des zweiten Packungskörpers (3) geführt und mit diesem verbunden ist,
- der untere Endabschnitt des (k+1-n)-ten Streifenstapels des zweiten Packungskörpers (3) innerhalb der Lücke (6) zum oberen Endabschnitt des (n+1)-ten Streifenstapels des ersten Packungskörpers (2) geführt und mit diesem verbunden ist,
- wobei n ganzzahlig von n= 2 bis n = k zu zählen ist,
- und schließlich der untere Endabschnitt des Materialstreifenabschnittes des 1. Streifenstapels des zweiten Packungskörpers (3) das freie Ende des der Materialstreifenpackung bildet,
- so dass abwechselnd und ohne Unterbrechung Materialstreifen aus dem ersten und zweiten Packungskörper (2,3) entfaltbar sind.

2. Materialstreifenpackung nach Anspruch 1, **dadurch gekennzeichnet, dass** die sich im Bereich der Lücke (6) kreuzenden Endabschnitt mit einer Taillierung (34) mit einem rezessartigen Ausschnitt oder einer rezessartigen Einfaltung versehen sind.

3. Materialstreifenpackung nach Anspruch 1, **dadurch gekennzeichnet, dass** die sich im Bereich der Lücke kreuzenden Endabschnitte mit einer das gegenseitige Aneinandergleiten erleichternden Vorrichtung versehen sind.

4. Materialstreifenpackung nach Anspruch 3, **dadurch gekennzeichnet, dass** die sich im Bereich der Lücke kreuzenden Endabschnitt mit einem reibungsmindernden Belag versehen sind.

5. Materialstreifenpackung nach Anspruch 1 bis 4, **dadurch gekennzeichnet, dass** zwei Packungskörper auf einer Palette angeordnet sind.

6. Materialstreifenpackung nach einem der vorhergehenden Ansprüche, **dadurch gekennzeichnet, dass** im Transportzustand sich die Packungskörper in einem zusammengedrückten Zustand befinden.

7. Materialstreifenpackung nach Anspruch 1 oder 6, **dadurch gekennzeichnet, dass** die aus zwei Packungskörpern bestehende Materialstreifen von einem flexiblen Verpakkungsmaterial umhüllt ist.

8. Materialstreifenpackung nach einem der vorhergehenden Ansprüche, **dadurch gekennzeichnet, dass** die Materialstreifen aus einem Airlaid-Material bestehen.

9. Materialstreifenpackung nach einem der vorhergehenden Ansprüche, **dadurch gekennzeichnet, dass** die Materialstreifenabschnitte der Stapel durch intermittierendes, gleichzeitiges Aufschlitzen einer breiten Bahn hergestellt sind, so dass die Streifenabschnitte von benachbarten Stapeln seitlich zwar weitgehend getrennt, aber noch durch schmale Materialstege verbunden sind.

10. Materialstreifenpackung nach einem der vorhergehenden Ansprüche, **dadurch gekennzeichnet, dass** die Streifenabschnitte der benachbart gegenüberliegenden Packungskörper mittels schmaler Laschen (24)verbunden sind.

## Claims

1. Material strip packing (1) which comprises a plurality of stacks of strips (9; 19) which respectively contain a portion of a material strip, are arranged at least partially parallel and side by side and thus form a packing body (2 + 3), whereby the material strip portion of a given stack of strips is folded back and forth in such a way that in each stack of strips a plurality of folded portions lying one on top of the other is formed which are respectively folded about a fold line (11) transverse to the respective material strip portion and have side edges which run at least partially beside side edges of the folded portions of the next, adjacent stack of strips, whereby the material strip portion of a given stack of strips is uninterrupted between an upper end portion and a lower end portion and the material strip portions of the individual stacks of strips (9) can be unfolded row by row, whereby
- two adjacently arranged packing bodies (2, 3) with the same number k of stacks of strips form a material strip packing (1), **characterised in that**
- two front sides of the two packing bodies (2, 3) which comprise the strip portions (9.1, 9.2, ... 9.k; 19. k, ..., 19.2, 19.1) lying side by side lie opposite each other and form a gap (6), of which the breadth (B) is substantially smaller than the length of a folded portion of a stack of strips,
- the lower end portion (13.1) of the first stack of strips (9.1) of the first packing body (2) is guided in the gap (6) to the upper end portion of the last stack of strips (19.k) of the second packing body (3) and connected thereto,
- the lower end portion (23.4) of the last stack of strips (19.k) of the second packing body (3) is guided within the gap (6) to the upper end portion of the second stack of strips (9.2) of the first packing body (2) and connected thereto,
- the lower end portion of the n^{th} stack of strips of the first packing body (2) is guided within the gap (6) to the upper end portion of the (k+1-n)^{th} stack of strips of the second packing body (3) and connected thereto,
- the lower end portion of the (k+1-n)^{th} stack of strips of the second packing body (3) is guided within the gap (6) to the upper end portion of the (n+1)^{th} stack of strips of the first packing body (2) and connected thereto,
- whereby counting is to be in n whole numbers from n = 2 to n = k,
- and finally the lower end portion of the material strip portion of the 1^{st} stack of strips of the second packing body (3) forms the free end of the material strip packing,
- in such a way that alternately and without interruption material strips can be unfolded from the first and second packing body (2, 3).

2. Material strip packing according to claim 1, **characterised in that** the end portions crossing in the region of the gap (6) are provided with a circumferential reduction (34) with a recess-like cutout or a recess-like folded-in part.

3. Material strip packing according to claim 1, **characterised in that** the end portions crossing in the region of the gap are provided with a device facilitating mutual sliding against each other.

4. Material strip packing according to claim 3, **characterised in that** the end portions crossing in the region of the gap are provided with a friction-reducing covering.

5. Material strip packing according to claims 1 to 4, **characterised in that** two packing bodies are arranged on a pallet.

6. Material strip packing according to one of the preceding claims, **characterised in that** in the transport state the packing bodies are in a compressed state.

7. Material strip packing according to claim 1 or 6, **characterised in that** the material strips consisting of two packing bodies are surrounded by a flexible packaging material.

8. Material strip packing according to one of the preceding claims, **characterised in that** the material strips consist of an airlaid material.

9. Material strip packing according to one of the preceding claims, **characterised in that** the material strip portions of the stacks are produced through intermittent, simultaneous splitting of a wide web in such a way that the strip portions of adjacent stacks are extensively laterally separated but still connected by narrow material web elements.

10. Material strip packing according to one of the preceding claims, **characterised in that** the strip portions of the adjacently opposing packing bodies are connected by means of narrow tabs (24).

## Revendications

1. Emballage (1) pour matière en bande qui comprend une pluralité de piles (9; 19) de bande, qui contiennent chacune un segment d'une bande de matière, sont agencées au moins partiellement en parallèle, et l'une à côté de l'autre, et forment ainsi un corps (2 + 3) d'emballage, dans lequel le segment de bande de matière de chaque pile de bande est plié en va-et-vient de manière à former dans chaque pile de bande une pluralité de segments entre plis qui sont superposés et pliés respectivement autour d'une ligne de pliage (11) de tracé perpendiculaire au segment respectif de matière de bande et comportent des bords latéraux qui s'étendent au moins partiellement à côté de bords latéraux des segments entre plis qui forment la pile suivante, voisine de bande, dans lequel le segment de bande de matière de chaque pile de bande est ininterrompu, entre un segment d'extrémité supérieure et un segment d'extrémité inférieure, et les segments de bande de matière des piles individuelles (9) de bande sont dépliables à tour de rôle,
dans lequel deux corps (2, 3) d'emballage voisins l'un de l'autre contenant le même nombre k de piles de bandes forment un emballage (1) de bande de matière,
**caractérisé en ce que**
- deux côtés frontaux des deux corps (2, 3) d'emballage qui comprennent les segments (9.1, 9.2, ... 9.k; 19.k, ... 19.2, 19.1) de bande disposées côte à côte se font face et forment un interstice (6) dont la largeur (B) est sensiblement inférieure à la longueur d'un segment entre plis d.'une: pile de bande,
- le segment d'extrémité inférieure (13.1) de la première pile (9.1) de bande du premier corps (2) d'emballage est guidé dans l'interstice (6) vers le segment d'extrémité supérieure de la dernière pile (19.k) de bande du deuxième corps (3) d'emballage et lui est connecté,
- le segment d'extrémité inférieure (23.4) de la dernière pile (19.k) de bande du deuxième corps (3) d'emballage est guidé à l'intérieur de l'interstice (6) vers le segment d'extrémité supérieure de la deuxième pile (9.2) de bande du premier corps (2) d'emballage et lui est connecté,
- le segment d'extrémité inférieure de la n-ième pile de bande du premier corps (2) d'emballage est guidé à l'intérieur de l'interstice (6) vers le segment d'extrémité supérieure de la (k+1-n)-ième pile de bande du deuxième corps (3) d'emballage et lui est connecté,
- le segment d'extrémité inférieure de la (k+1-n)-ième pile de bande du deuxième corps (3) d'emballage est guidé à l'intérieur de l'interstice (6) vers le segment d'extrémité supérieure de la (n+1)-ième pile de bande du premier corps (2) d'emballage et lui est connecté,
- dans lequel n est un nombre entier compris entre n = 2 et n= k, et
- dans lequel finalement le segment d'extrémité inférieure du segment de bande de matière de la première pile de bande du deuxième corps (3) d'emballage forme l'extrémité libre de l'emballage de matière en bande,
- d'une manière telle que des bandes de matière sont dépliables du premier et du deuxième corps (2, 3) d'emballage, en alternance et sans interruption.

2. Emballage en bande de matière selon la revendication 1, **caractérisé en ce qu'**une découpe en forme d'encoche ou un pliage rentrant en forme d'encoche provoquent une réduction (34) de la largeur des segments d'extrémité qui se croisent dans la zone de l'interstice (6).

3. Emballage de matière en bande selon la revendication 1, **caractérisé en ce que** les segments d'extrémité qui se croisent dans la zone de l'interstice comportent un dispositif qui facilite le glissement réciproque.

4. Emballage de matière en bande selon la revendication 3, **caractérisé en ce que** les segments d'extrémité qui se croisent dans la zone de l'interstice portent un revêtement réduisant la friction.

5. Emballage de matière en bande selon une quelconque des revendications précédentes, **caractérisé en ce que** deux corps d'emballage sont agencés sur une palette.

6. Emballage de matière en bande selon l'une quelconque des revendications précédentes, **caractérisé en ce que** les corps d'emballage se trouvent dans un état comprimé, dans l'état de transport.

7. Emballage de matière en bande selon la revendication 1 ou la revendication 6, **caractérisé en ce que** les bandes de matière qui se composent de deux corps d'emballage sont enveloppées par une matière d'emballage flexible.

8. Emballage de bande de matière selon l'une quelconque des revendications précédentes, **caractérisé en ce que** les bandes de matière sont en une matière formée par application par jet d'air.

9. Emballage de bande de matière selon l'une quelconque des revendications précédentes, **caractérisé en ce que** les segments de bandes de matière de la pile sont fabriqués en fendant de façon simultanée et intermittente une large feuille continue d'une manière telle que les segments de bande de piles voisines sont certes séparés latéralement dans une large mesure, mais sont encore connectés par de petites pattes de matière.

10. Emballage de bande de matière selon l'une quelconque des revendications précédentes, **caractérisé en ce que** les segments de bande des corps d'emballage voisins qui se font face sont connectés au moyen de petites attaches (24).
